# EUROPÄISCHE PATENTSCHRIFT

(11) **EP 0 084 084 B1**
(45) Veröffentlichungstag und Bekanntmachung des Hinweises auf die Patenterteilung: **06.02.1985**
(21) Anmeldenummer: 82109588.2
(22) Anmeldetag: 16.10.1982
(51) Int. Cl.: F04C 27/02

(54) **Ölgedichtete Vakuumpumpe**
Oil-sealed vacuum pump
Pompe à vide à joint d'huile

(30) Priorität: 17.12.1981 DE 3150000
(43) Veröffentlichungstag der Anmeldung: 27.07.1983
(73) Patentinhaber: Leybold-Heraeus GmbH, D-5000 Köln 51 (DE)
(72) Erfinder: Berges, Hanns-Peter, Dr., D-5000 Köln 90 (DE); Frieden, Peter, 5000 Köln 50 (DE); Leier, Wolfgang, D-5060 Bergisch Gladbach (DE)
(74) Vertreter: Leineweber, Jürgen, Dipl.-Phys.

## Beschreibung

Die Erfindung bezieht sich auf eine ölgedichtete Vakuumpumpe mit einem Ölkreislauf zur Versorgung der Lagerungen und des Pumpenraumes mit Öl und einem in Ölkreislauf angeordneten Ventil für die Absperrung der Ölzufuhr zum Pumpenraum bei stillstehender Pumpe.

Aus der G B- PS Nr. 875444 ist eine ölgedichtete Vakuumpumpe dieser Art bekannt. Die Ölpumpe des Ölkreislaufs saugt das Öl aus dem im Pumpengehäuse befindlichen Ölvorrat und fördert es zu einer Art Rückschlagventil, dessen Verschlussstück unter der Wirkung einer sehr schwachen Feder steht, so dass der Öldruck im Ölkreislauf nur wenig über dem Umgebungsdruck liegt. Vom sich gegen den Federdruck öffnenden Ventil gelangt das im Überschuss von der Ölpumpe geförderte Öl über die Lagerung der Pumpenwelle in den Pumpenraum und wird von dort aus über das Auslassventil dem Ölvorrat wieder zugeführt. Nachteilig daran ist, dass den Lagerungen kein Öl mit einem deutlich über dem Umgebungsdruck liegenden Druck zugeführt werden kann, was für eine sichere und kontinuierliche Lagerschmierung wünschenswert ist. Es wäre denkbar, die Stärke der Feder des Rückschlagventils grösser zu wählen, so dass der Öldruck im Ölkreislauf ansteigt. Das würde jedoch bedeuten, dass das der Abdichtung des Drehkolbens dienende Öl ständig mit erhöhtem Druck in den Pumpenraum eingespritzt wird. Daran wäre nachteilig, dass in die bei hohen Ansaugdrücken in grosser Menge geförderten Gase unnötig viel Öl eingespritzt wird, was nicht nur den ÖIverbrauch beim Betrieb der Pumpe mit hohen Ansaugdrücken unnötig steigert, sondern auch eine störende Umweltbelastung infolge der hohen Ölanteile im von der Pumpe ausgestossenen Gas darstellt.

Der vorliegenden Erfindung liegt die Aufgabe zugrunde, eine ölgedichtete Vakuumpumpe der eingangs genannten Art zu schaffen, bei der trotz sicherer Lagerschmierung mit Drucköl ein Pumpenbetrieb bis zu 1000 mbar Ansaugdruck ohne unnötige Belastung der geförderten Gase mit Öldämpfen gewährleistet ist.

Erfindungsgemäss wird diese Aufgabe dadurch gelöst, dass der der Versorgung der Lagerungen des Pumpenraumes mit Öl dienende Ölkreislauf eine Druckstufe zum Abbau des von der Ölpumpe erzeugten Überdruckes auf den Umgebungsdruck aufweist und dass die zu den Lagerungen führenden Abzweigungen - bezogen auf die Richtung des strömenden Öls - vor der Druckstufe und die zum Pumpenraum führende Abzweigleitung sowie das Absperrventil hinter der Druckstufe angeordnet sind. Bei einer in dieser Weise ausgebildeten Vakuumpumpe kann mit Hilfe der Ölpumpe und der Druckstufe ein relativ hoher Druck im ersten Teil des Ölkreislaufs aufrechterhalten werden, von dem aus die Versorgung der Lagerungen mit Schmieröl erfolgt. Die Versorgung des Pumpenraumes erfolgt mit druckentlastetem Öl, so dass die Pumpe als selbstansaugende Pumpe arbeitet. Eine derartige Pumpe saugt bei hohen Ansaugdrücken wenig Öl, bei Enddruckbetrieb viel Öl an. Der erhöhte Ölverbrauch und die störende Umweltbelastung bei hohen Ansaugdrücken sind deshalb stark reduziert. Ferner erlaubt die Ölversorgung der Lagerungen aus einem Ölkreislauf mit relativ hohem Druck, in diesem Teil der Ölleitung ein Ölfilter einzuschalten, über den eine relativ hohe Druckdifferenz abfällt, so dass den Lagerungen nur gereinigtes Öl zugeführt werden kann. Auch die Überwachung der Pumpe über den Öldruck, der eine eindeutige Aussage überden Betriebszustand der Pumpe zulässt, ist möglich. Schliesslich hatdie Versorgung des Pumpenraumes mit Öl aus dem sich anschliessenden druckentlasteten Teil des Ölkreislaufs den Vorteil, dass auch in den Pumpenraum ausschliesslich gereinigtes Öl gelangt. Durch das Absperrventil ist sichergestellt, dass beim Abstellen der Pumpe die Ölmenge, die innerhalb des Pumpenraumes bleibt, zuverlässig begrenzt ist. Dies ergibt entscheidende Vorteile beim Kaltstart der Pumpe, was einen direkten Einfluss auf die Dimensionierung des Motors der Pumpe hat. Ein unerwünschter Ölanstieg in der Pumpe und im Saugstutzen bei versehentlichem Rückwärtslauf der Pumpe ist ebenfalls zuverlässig verhindert.

Weitere Vorteile und Einzelheiten der Erfindung sollen anhand von in den Fig. 1 bis 4 dargestellten Ausführungsbeispielen erläutert werden. Es zeigen:
Fig. 1 ein Schema eines Ölkreislaufs in einer Vakuumpumpe nach der Erfindung mit hydropneumatisch gesteuertem Saugstutzenventil,
Fig. 2 ein Ausführungsbeispiel für eine Vakuumpumpe nach der Erfindung, teilweise im Schnitt, teilweise in Ansicht der vorderen Stirnwand des Pumpenkörpers,
Fig. 3 einen Schnitt durch die Stirnwand des Pumpenkörpers nach der Linie 111-111 in Fig. 2, und
Fig. 4 einen Schnitt durch die Stirnwand des Pumpenkörpers nach der Linie IV-IV in Fig. 2.

Beim Schema nach Fig. 1 sind im wesentlichen nur diejenigen Teile der erfindungsgemässen Vakuumpumpe dargestellt, die im Rahmen der Erfindung eine besondere Rolle spielen. Mit 1 ist der Ölkasten oder das äussere Pumpengehäuse bezeichnet, das teilweise mit Öl 2 gefüllt ist. Im Schnitt dargestellt ist weiterhin der Saugstutzen 3 mit dem Saugstutzenventil 4, das von dem plattenförmigen Ventilsitz 5 mit der Öffnung 6 und dem Ventilteller 7 gebildet wird. Der Ventilteller 7 steht mit einem Kolben 8 in Verbindung, der im Zylinder 9 verschiebbar angeordnet ist.

Der Ölkreislauf der Pumpe wird gebildet von der Ansaugleitung 11, über die mittels der Ölpumpe 12 Öl aus dem Ölvorrat 2 in die Öldruckleitung 13 gefördert wird. Im Bereich der Austrittsöffnung 14 der Öldruckleitung 13 ist eine Drossel 15 angeordnet, welche für die Aufrechterhaltung des gewünschten Öldruckes (zwischen 1,5 und 2, vorzugsweise 1,7 bar) sorgt und über die der Abbau des Druckes auf den Druck im Ölkasten 1 erfolgt. Über Abzweigungen 16,17,18 erfolgt die Versorgung der in der Pumpe vorhandenen Lagerungen mit Drucköl. Drei Ölversorgungsleitungen 16, 17, 18 sind im Falle einer zweistufigen Pumpe erforderlich, bei der zwei Endlager und ein Zwischenlager der beiden Rotoren mit Öl versorgt werden müssen. Im Falle einer einstufigen Pumpe reichen zwei der drei Abzweigleitungen aus. Nach dem Durchströmen der Lagerungen gelangt das in die Abzweigleitungen 16,17,18 eingetretene Öl wieder in den Ölvorrat 2.

In die Druckölleitung 13 ist unmittelbar hinter der Ölpumpe 12 ein Ölfilter 19 eingeschaltet, so dass sichergestellt ist, dass ausschliesslich gereinigtes Öl durch die Leitung 13 und durch die daran angeschlossenen Abzweigleitungen strömt.

Eine weitere Abzweigleitung 21 mündet in den Steuerzylinder 22, in dem sich der Steuerkolben 23 befindet. Auf der der Einmündung der Leitung 21 gegenüberliegenden Seite des Kolbens 23 mündet die Druckmittelleitung 24 in den Zylinder 22, deren anderes Ende mit dem Zylinder 9 auf der dem Ventilteller 7 abgewandten Seite des Kolbens 8 verbunden ist. Die Eintrittsöffnung 25 der Druckmittelleitung 24 in den Zylinder 22 ist als Ventilsitz ausgebildet. Dazu ist in die Eintrittsöffnung 25 ein Stöpsel 26 mit einem Dichtwulst 27 eingesteckt. Als Verschlussglied dient die Stirnseite 28 eines zylindrischen Ansatzes 29 am Steuerkolben 23 mit gegenüber dem Steuerkolben verringertem Durchmesser. Der Steuerkolben 23 steht unter der Wirkung einer Feder 31, die zwischen dem Steuerkolben 23 und der Stirnwand 32 mit der Eintrittsöffnung 25 der Druckmittelleitung 24 angeordnet und als Druckfeder ausgebildet ist. Der zylindrische Ansatz 29 ist mittels des Gewindes 33 in den Steuerkolben 23 einschraubbar, so dass auf die im Schliesszustand des Steuerventils 27, 28 wirkende Kraft der Feder 31 Einfluss genommen werden kann.

In den Zylinder 22 mündet eine weitere Leitung 34, die mit einem oben offenen Ölvorratsgefäss 35 geringen Volumens verbunden ist. Die Einmündung der Leitung 34 in den Zylinder 22 liegt auf der der Einmündung der Leitung 21 entgegengesetzten Seite des Steuerkolbens 23.

Während des Betriebs einer nach diesem Schema aufgebauten Pumpe fördert die Ölpumpe 12 Öl aus dem Ölvorrat 2 in die Öldruckleitung 13. Die Ölpumpe 12 kann als Drehschieberpumpe oder Zahnradpumpe ausgebildet sein und ist in bekannter Weise mit der Pumpenwelle als Antrieb gekoppelt (vgl. GB-PS Nr. 875444). Die Fördereigenschaften der Pumpe 12 und die Grösse der Drossel 15 sind so bemessen, dass sich nach dem Anlaufen der Vakuumpumpe der gewünschte Öldruck in der Leitung 13 aufbaut und gehalten wird. Dieser Druck wirkt auf den Kolben 23 und überwindet die Kraft der Feder 31, so dass die Eintrittsöffnung 25 der Druckmittelleitung 24 verschlossen ist. Das Saugstutzenventil 4 befindet sich in seiner Offenstellung, so dass der an den Saugstutzen 3 angeschlossene Rezipient evakuiert wird.

Während dieses Betriebszustandes strömen durch die Öldruckleitung 13 bestimmte Ölmengen, die mit 0₁, O₂ und 0₃ bezeichnet sind. Der Kolben 23 bildet mit der Wand des Zylinders 22 einen relativ grossen Spalt 36, so dass sich der Zylinderraum 22 unterhalb des Kolbens 23 und der Ölvorratsraum 35 mit Öl füllen. Wegen des Spaltes 36 wird ein ständiger Ölstrom mit der Menge Q₄ aufrechterhalten. Überschüssiges Öl gelangt vom Ölvorrat 35 wieder in den Ölvorrat 2. Die Ölpumpe 12 ist so dimensioniert, dass der gesamte Ölkreislauf mit Überschussöl gefahren wird, d.h. zu jeder Zeit strömt mehr Öl durch den Olkreislauf, als von der Pumpe benötigt wird.

Wird die Pumpe abgestellt, nimmt gleichzeitig die von der Ölpumpe 12 geförderte Ölmenge ab, so dass der Öldruck in der Leitung 13 nachlässt. Bei Unterschreiten eines bestimmten Druckes wird die Eintrittsöffnung 25 freigegeben, so dass infolge des auf der Oberfläche des Öls in dem ÖIvorrat 35 herrschenden Atmosphärendruckes Öi in die Druckmittelleitung 24 gedrückt wird und unter den Kolben 8 in den Zylinder 9 gelangt. Die unterhalb des Kolbens 23 und im Ölvorrat 35 befindliche Ölmenge ist so gering, dass das in den Zylinder 9 gelangende Öl im wesentlichen nur der Abdichtung des Kolbens 8 gegenüber seiner Zylinderwand dient. Das eigentliche Druckmittel zur Betätigung des Kolbens 8 ist die Luft, die im Anschluss an das Öl durch den Ölvorrat 35 in die Druckmittelleitung 24 gelangt. Die gesamte, im Zylinder 22 und im Ölvorratsgefäss 35 befindliche Ölmenge beträgt einige Kubikzentimeter. Sie soll so gering sein, dass sie im wesentlichen nur der Abdichtung des zwischen dem Kolben 8 und dem Zylinder 9 bestehenden Spaltes dient. Diese Vorgänge bewirken ein Schliessen des Saugstutzenventils 4 ohne den unerwünschten Luftschluck. Nachdem das Saugstutzenventil 4 geschlossen ist und die nachdrängende Luft das zwischen dem Kolben 8 und der Zylinderwandung 9 befindliche Öl verdrängt hat, erfolgt hierüber die Belüftung des Pumpenraums. Die Funktion der Saugstutzenventilsteuerung ist unabhängig von der Existenz eines Ölfilters 19, d.h. auch bei einem Ölkreislauf ohne Ölfilter 19 (vgl. gestrichelt eingezeichneten Leitungsabschnitt 20) arbeiten das Saugstutzenventil und seine Steuermittel einwandfrei.

Ein besonderer Vorteil der beschriebenen Ausführung des Saugstutzenventils 4 und seiner in Abhängigkeit vom Öldruck arbeitenden Steuermittel liegt noch darin, dass beider Zylinder/ Kolben- Einrichtungen 8, 9 bzw. 22, 23 wegen der erwünschten Spalte zwischen Kolben und Zylinder kaum toleranzanfällig sind und deshalb ohne besonderen Kostenaufwand herstellbar sind. Durch geeignete Wahl der strömenden Ölmengen Q, und Q₄ und durch entsprechendes Anpassen der Kraft der Feder 31 können die Steuermittel derart justiert werden, dass bereits bei relativ kleinen Drucksenkungen im Ölkreislauf (z.B. ein Absinken des Solldruckes von ca. 1,7 auf 1,5 bar) die Eintrittsöffnung 25 der Druckmittelleitung 24 freigegeben wird. Die Ansprechzeit des Saugstutzenventils 4 ist aufgrund der hydropneumatischen Betätigung so klein, dass sichergestellt ist, dass bereits vor dem endgültigen Auslaufen der Vakuumpumpe das Saugstutzenventil geschlossen ist. Generell hat die Ansteuerung des Saugstutzenventils durch den Öldruck in einem Ölkreislauf, der von einer auf der Pumpenwelle angeordneten ÖIpumpe versorgt wird, den Vorteil einer schnellen und sicheren Betriebsweise, da vom Öldruck im Ölkreislauf eindeutig der Betriebszustand der Pumpe abgeleitet werden kann.

Der Austrittsöffnung 14 der Leitung 13 ist eine federnde Abdeckung 41 zugeordnet, die - gemeinsam mit einer besonderen Gestaltung der Wandung 42 im Bereich der Austrittsöffnung 14- mehrere Funktionen erfüllt. Die Austrittsöffnung 14 ist von einer konzentrischen Nut 43 in der Wandung 42 umgeben, die bis in eine Bohrung 44 reicht, durch die das der Versorgung des Pumpenraumes dienende Öl hindurchtritt. Diese Bohrung ist ebenfalls mit einer Drossel 45 ausgerüstet, deren Grösse der Saugleistung der jeweiligen Pumpe angepasst ist. Die federnde Abdeckung 41, die vorzugsweise aus einem elastischen Stahlbandabschnitt besteht, überdeckt sowohl die Austrittsöffnung 14 der Öldruckleitung 13 als auch die Bohrung 44. Ihre Kraft und der Abstand der Befestigungspunkte 46, 47 von den Ölkanälen 13, 44 sind so gewählt, dass sie für das aus der Austrittsöffnung 14 austretende Öl eine Druckstufe einer vernachlässigbaren Druckdifferenz darstellen. Praktisch tritt das Öl mit dem Druck des Ölkastens aus der Austrittsöffnung 14 aus. Ausserdem gilt auch an dieser Stelle des Ölkreislaufs, dass er mit Überschussöl gefahren wird, d.h. dass selbst bei Enddruckbetrieb der Pumpe durch die Austrittsöffnung 14 mehr Öl austritt, als von der Pumpe durch die Bohrung 44 bzw. Drossel 45 angesaugt wird.

Während des Betriebs der Pumpe wird das Drucköl infolge der Drossel 15 auf den Druck im Ölkasten entspannt und strömt zunächst in die die Austrittsöffnung 14 umgebende Nut 43. Aus dieser Nut, die mit der Bohrung 44 in Verbindung steht, strömt ein Teil des Öles infolge der Saugwirkung des Pumpenraumes durch die Bohrung 44 bzw. Drossel 45 hindurch. Überschüssiges Öl gelangt in den Ölvorrat 2 zurück. Durch die federnde Abdeckung 41 ist sichergestellt, dass durch die Bohrung 44 und die Drossel 45 nur solches Öl strömt, das aus der Austrittsöffnung 14 ausgetreten ist. In den Pumpenraum gelangt deshalb ausschliesslich Öl, das den Ölfilter 19 durchströmt hat. Beeinträchtigungen des Pumpenraumes durch verschmutztes Öl treten deshalb nicht mehr auf. Dennoch arbeitet die Pumpe wie eine selbstansaugende Pumpe, d.h. sie bestimmt die von ihr benötigte Ölmenge selbst. In hohen Druckbereichen treten z.B. geringe Ölmengen durch die Drossel 45 hindurch, so dass unerwünscht hohe Öldampfanteile in den aus der Pumpe austretenden geförderten Medien nicht vorhanden sind. Unabhängig davon ist sichergestellt, dass die Lagerungen mit Drucköl versorgt werden.

Weiterhin wird durch die federnde Abdeckung und die spezielle Nutausbildung eine Ölabsperrung bei Stillstand der Pumpe erreicht. In diesem Betriebszustand bewirkt der durch die Bohrung 44 hindurch wirkende Unterdruck im Pumpenraum, dass sich die federnde Abdeckung dicht an die Wandung 42 anlegt. Dadurch versperrt die Abdekkung die Bohrung 44 vollständig, so dass die Ölzufuhr zur Vakuumpumpe unterbleibt. Durch diese Lösung ergibt sich ein weiterer Vorteil. Es existiert generell das Problem, dass es bei einem versehentlichen Rückwärtslauf der Pumpe (infolge falschen Stromanschlusses) zu einem unerwünschten Ölanstieg im Saugstutzen kommt. Durch diese Anordnung wird dieser Ölanstieg zuverlässig verhindert.

Fig. 2 zeigt eine Drehschiebervakuumpumpe. Während des Betriebs der Pumpe gelangen die geförderten Gase durch den Saugstutzen 3, das offene Saugstutzenventil 4, über den in der Zeichnungsebene nicht sichtbaren und deshalb als Pfeil dargestellten Saugkanal 51 in den Pumpenraum 52, in dem sich der Rotor 53 mit den Schiebern 54 befindet. Die komprimierten Gase gelangen durch den Austrittskanal 55 in den Ölkasten 1, der bis zur Linie 56 mit Öl gefüllt ist, so dass die federnde Abdeckung 41 unterhalb des Ölspiegels liegt. Der eigentliche Auspuffstutzen ist nicht dargestellt.

Die Stirnwand 42 des im Ölkasten 1 angeordneten Pumpenkörpers 57 ist in ihrem unteren Teil in Ansicht dargestellt. Schnitte durch diese Stirnwand in Höhe der Linien 111-111 und IV-IV zeigen die Fig. 3 und 4. In der Stirnwand 42 endet die Öldruckleitung 13 mit der Drosselstelle 15. Vor der Entspannung des Öls auf den Druck im Ölkasten infolge der Drossel 15 erfolgt noch die Schmierung des in der Stirnwand 42 angeordneten Lagers der Pumpenwelle (nicht dargestellt) über die als Bohrung ausgebildete Abzweigleitung 17. Nach aussen hin ist diese Bohrung durch den Stöpsel 58 verschlossen.

Mittels der Schrauben 46, 47 ist die federnde Abdeckung 41 (in Fig. 2 gestrichelt dargestellt) auf der Stirnwand 42 befestigt. Sie überdeckt die beiden Öffnungen 14 und 44 sowie die die Öffnung 14 umgebende Nut43. Die Düse 15 ist durch beidseitiges Bohren der Stirnwand 42 hergestellt. Die Düse 45 ist mittels eines Gewindes 59 in die Stirnwand 42 eingeschraubt, so dass je nach Saugleistung der Pumpe unterschiedliche Düsen verwendet werden können.

## Patentansprüche

1. Ölgedichtete Vakuumpumpe mit einem Ölkreislauf zur Versorgung der Lagerungen und des Pumpenraumes mit Öl und einem im Ölkreislauf angeordneten Ventil für die Absperrung der Ölzufuhr zum Pumpenraum bei stillstehender Pumpe, dadurch gekennzeichnet, dass der Ölkreislauf eine Druckstufe (15) zum Abbau des von der Ölpumpe (12) erzeugten Überdruckes auf den Umgebungsdruck aufweist, dass die zu den Lagerungen führenden Abzweigungen (16,17,18) - bezogen auf die Richtung des strömenden Öls-vor der Druckstufe und die zum Pumpenraum führende Abzweigleitung (44) sowie das Absperrventil (14, 41 ) hinter der Druckstufe angeordnet sind.

2. Vakuumpumpe nach Anspruch 1, dadurch gekennzeichnet, dass als Druckstufe eine Drossel oder Düse (15) dient.

3. Vakuumpumpe nach einem der beiden Ansprüche 1 oder 2, dadurch gekennzeichnet, dass sich die Druckstufe in einer Stirnwand (22) des im äusseren Pumpengehäuse (1) angeordneten Pumpenkörpers (57) befindet.

4. Vakuumpumpe nach Anspruch 3, dadurch gekennzeichnet, dass die Aussenseite der Stirnwand (42) eine Austrittsöffnung (14) für das druckentlastete Öl aufweist, dass neben dieser Austrittsöffnung eine Eintrittsöffnung für die zum Pumpenraum führende Leitung (44) angeordnet ist und dass die Oberfläche der Stirnwand so gestaltet ist, dass in die Leitung (44) nur im Überschuss aus der Austrittsöffnung (14) austretendes Öl gelangt.

5. Vakuumpumpe nach Anspruch 4, dadurch gekennzeichnet, dass die Austrittsöffnung (14) von einer vorzugsweise konzentrisch angeordneten Nut (43) umgeben ist, die bis in die zum Pumpenraum führende Leitung (44) reicht, und dass eine beide Öffnungen (14, 44) und die Nut (43) überdeckende federnde Abdeckung vorgesehen ist.

6. Vakuumpumpe nach Anspruch 5, dadurch gekennzeichnet, dass die federnde Abdeckung aus einem elastischen Stahlbandabschnitt besteht.

7. Vakuumpumpe nach einem der Ansprüche 4, 5 oder 6, dadurch gekennzeichnet, dass in dem innerhalb der Wandung (42) liegenden Abschnitt der in den Pumpenraum führenden Leitung (44) eine weitere Drossel oder Düse (45) angeordnet ist.

8. Vakuumpumpe nach Anspruch 7, dadurch gekennzeichnet, dass die Düse (45) mittels eines Gewindes (59) in der Stirnwand (42) gehaltert ist.

9. Vakuumpumpe nach einem der Ansprüche 4 bis 8, dadurch gekennzeichnet, dass in der Stirnwand (42) eine zur Pumpenwellenlagerung in dieser Stirnwand führende, von einer Bohrung gebildete Leitung (17) derart vorgesehen ist, dass sie die den Ölkreislauf bildende Druckleitung (13) vor der Druckstufe (15) kreuzt, und dass diese Bohrung nach aussen hin verschlossen ist.

## Revendications

1. Pompe à vide à étanchéité par l'huile, comportant une circulation d'huile pour alimenter en huile les paliers et le volume de la pompe ainsi qu'une soupape, disposée sur la circulation d'huile, pour arrêter l'arrivée d'huile dans le volume de la pompe lorsque la pompe s'arrête, caractérisée en ce que la circulation d'huile présente un étage de pression (15) pour réduire la surpression produite par la pompe à huile (12) en l'amenant à la pression régnante; et en ce que les embranchements (16,17,18) qui conduisent aux paliers- par rapport à la direction de l'écoulement de l'huile - sont disposés avant l'étage de pression et avant la conduite d'embranchement (44) qui conduit au volume de la pompe tandis que la soupape d'arrêt (14, 41 ) est disposée derrière l'étage de pression.

2. Pompe à vide selon la revendication 1, caractérisée en ce que c'est un étranglement ou une buse (15) qui sert d'étage de pression.

3. Pompe à vide selon l'une des revendications 1 ou 2, caractérisée en ce que l'étage de pression se trouve dans une paroi frontale (22) du corps de pompe (57) disposé dans le carter extérieur de la pompe (1).

4. Pompe à vide selon la revendication 3, caractérisée en ce que la face externe de la paroi frontale (42) présente une ouverture de sortie (14) pour l'huile détendue; en ce qu'à côté de cette ouverture de sortie est disposée une ouverture d'entrée pour la conduite (4) qui conduit vers le volume de la pompe; et en ce que la surface de la paroi frontale a une forme telle que dans la conduite (44) ne parvient que l'huile qui sort en excès de l'ouverture de sortie (14).

5. Pompe à vide selon la revendication 4, caractérisée en ce que l'ouverture de sortie (14) est entourée d'une gorge (43) disposée de préférence concentriquement et qui va jusqu'à la conduite (44) qui conduit vers le volume de la pompe; et en ce qu'il est prévu un obturateur à ressort qui recouvre les deux ouvertures (14, 44) et la gorge (43).

6. Pompe à vide selon la revendication 5, caractérisée en ce que l'obturateur à ressort est constitué d'un tronçon de feuillard d'acier élastique.

7. Pompe à vide selon l'une des revendications 4, 5 ou 6, caractérisée en ce que sur la portion, située à l'intérieur de la paroi (42), de la conduite (44) qui conduit vers le volume de la pompe est disposé un autre étranglement ou une autre buse (45).

8. Pompe à vide selon la revendication 7, caractérisée en ce que la buse (44) est fixée à la paroi frontale (42) au moyen d'un filetage (59).

9. Pompe à vide selon l'une des revendications 4 à 8, caractérisée en ce que la paroi frontale (42) est prévue une conduite (17), qui conduit au palier de l'arbre de pompe de cette paroi frontale et qui est formé d'un alésage de telle sorte qu'elle croise, avant l'étage de pression (15), la conduite sous pression (13) constituant la circulation d'huile; et en ce que cet alésage est fermé vers l'extérieur.

## Claims

1. A oil-tight vacuum pump with an oil-circulating line for supplying the bearings and the pump chamber with oil, and with a valve arranged in the oil-circulating line for cutting off the supply of oil to the pump chamber when the pump is at a standstill, characterized in that the oil-circulating line comprises a pressure stage (15) for reducing the excess pressure produced by the pump (12), to the pressure of the surroundings, and in that the branches (16, 17, 18) leading to the bearings are arranged, in relation to the direction in which the oil flows, upstream of the pressure stage, and the branch line (44) leading to the pump chamber, as well as the cut-off valve (14, 41), are arranged downstream of the pressure stage.

2. A vacuum pump according to Claim 1, characterized in that a throttle or nozzle (15) serves as the pressure stage.

3. A vacuum pump according to Claim 1 or 2, characterized in that the pressure stage is located in an end wall (22) of the pump body (57) provided in the outer pump casing (1).

4. A vacuum pump according to Claim 3, characterized in that the exterior face of the end wall (42) has an outlet opening (14) for the depressurized oil, in that an inlet opening for the line (44) leading to the pump chamber is arranged alongside the outlet opening, and in that the surface of the end wall is so shaped that only excess oil emerging from the outlet opening (14) passes into the line (44).

5. A vacuum pump according to Claim 4, characterized in that the outlet opening (14) is surrounded by a preferably concentrically disposed channel (43), which extends into the line (44) leading to the pump chamber, and in that a resilient cover extends over the two openings (14, 44) and the channel (43).

6. A vacuum pump according to Claim 5, characterized in that the resilient cover consists of a resilient length of steel strip.

7. A vacuum pump according to one of Claims 4, 5 or 6, characterized in that a further throttle or nozzle (45) is provided in that portion of the line (44) leading into the pump chamber that lies within the wall (42).

8. A vacuum pump according to Claim 7, characterized in that the nozzle (45) is secured by means of a screw-thread (59) formed in the end wall (42).

9. A vacuum pump according to one of Claims 4 to 8, characterized in that a line (17), formed by a bore and leading to the pump-shaft bearing in the end wall (42), is provided in this end wall in such manner that it crosses the pressure line (13), forming the oil-circulating line, upstream of the pressure stage (15), and in that this bore is closed off at the exterior.
